# EUROPÄISCHE PATENTSCHRIFT

(11) **EP 0 153 332 B1**
(45) Veröffentlichungstag und Bekanntmachung des Hinweises auf die Patenterteilung: **07.01.1988**
(21) Anmeldenummer: 84902804.8
(22) Anmeldetag: 21.07.1984
(51) Int. Cl.: B06B 1/18, E02F 3/40, F15B 21/12

(54) **VERFAHREN UND VORRICHTUNG ZUM VIBRIERENDEN BETRIEB EINES ARBEITSKOLBENS, INSBESONDERE FÜR AKTIVE ARBEITSWERKZEUGE**
METHOD AND DEVICE FOR THE VIBRATORY OPERATION OF A WORKING PISTON, PARTICULARLY FOR WORKING TOOLS
PROCEDE ET DISPOSITIF POUR LE FONCTIONNEMENT A VIBRATION D'UN PISTON MOTEUR, EN PARTICULIER POUR OUTILS ACTIFS

(30) Priorität: 06.08.1983 DE 3328426
(43) Veröffentlichungstag der Anmeldung: 04.09.1985
(73) Patentinhaber: GRAUL, Achim, D-8070 Ingolstadt (DE)
(72) Erfinder: GRAUL, Achim, D-8070 Ingolstadt (DE); NIEDERMEIER, Elmar, D-8858 Neuburg/Do.-Ried (DE)
(74) Vertreter: Wenger, René
(86) Internationale Anmeldenummer: EP8400227
(87) Internationale Veröffentlichungsnummer: WO8500762

(56) Entgegenhaltungen:
- DE-A- 1 634 824
- DE-A- 2 008 059
- DE-A- 2 552 336
- DE-A- 2 623 639
- DE-A- 2 821 339
- US-A- 3 145 488

## Beschreibung

Die Erfindung betrifft ein Verfahren nach dem Oberbegriff von Patentanspruch 1 sowie eine Vorrichtung nach dem Oberbegriff von Patentanspruch 2. Derartige impulshydraulische Verfahren bzw. Vorrichtungen werden insbesondere zum Betrieb der Arbeitswerkzeuge von Erdbewegungsgeräten wie z.B. summenleistungsgeregelten Baggern, Planierraupen, Ladern usw. eingesetzt. Durch die vibrierende Bewegung der Werkzeuge vermögen diese relaiv leicht in schwer zu bearbeitende Bodenklassen einzudringen. Insbesondere bei chemisch verfestigten Sanden und Kiesen, in Stein- und Braunkohle, in Koralle, Kreide, bankigem Kalkgestein sowie in heterogenen bzw. verwitterten Hartgesteinen können kleinere Arbeitsmaschinen als bisher üblich eingesetzt werden, da deren Arbeitswirkungsgrad durch die lmpulshydraulik wesentlich verbessert wird.

Durch die US-A-3 145 488 ist eine Baggerschaufel mit einem vibrierenden Schneidteil bekannt geworden, bei der hinter der Schaufel ein Arbeitskolben befestigt ist, der über ein Gestänge kraftschlüssig mit dem Schneidteil verbunden ist. Der Arbeitskolben wird zweiseitig mit Druckmittel beaufschlagt, wobei als Steuergerät ein mit Eigenmedium betätigter Ventilkolben dient. Der Arbeitskolben übernimmt dabei ebenfalls Steuerfunktionen, indem er die Vor-und Rücklaufleitungen öffnet bzw. verschliesst.

Durch die DE-A-2 623 639 und die JP-A-54/ 149 083 ist ein hydraulischer Schwingungserreger bekannt geworden, der aus einer doppelseitig beaufschlagten Kolben-Zylindereinheit besteht, wobei an jeder Seite des Kolbens je eine separate Flüssigkeitszuleitung und eine Flüssigkeitsableitung angeordnet sind. Diese Leitungen sind über ein Steuergerät alternierend zu öffnen bzw. verschliessbar, wobei als Steuergerät auch ein Drehschieber eingesetzt werden kann. Mit der getrennten Leitungsführung für Vor- und Rücklauf des Druckmittels wird ein ständiger Austausch der im Zylinder und in den Leitungen befindlichen Druckflüssigkeit bewirkt.

Eine Drehschieber-gesteuerte Kolbenzylindervorrichtung zur Hervorrufung einer axialen Kolbenvibration ist auch durch die DE-A-2 821 339 bekannt geworden. Hier ist der Drehschieber jedoch unmittelbar in den Arbeitskolben integriert und dreht sich um die Vorschubachse des Kolbens. Der Arbeitskolben selbst ist doppelseitig beaufschlagt und bewegt sich gegenüber dem feststehenden Drehschieber, so dass über entsprechende Bohrungen im Arbeitskolben alternierend die Vor-oder die Rückseite des Kolbens mit Druckmittel beaufschlagt wird.

Ein Nachteil bekannter Vorrichtungen besteht darin, dass im Augenblick des Schliessens des Druckmittelrücklaufes durch das Steuergerät hohe Druckspitzen auftreten. Diese Druckspitzen können unter Umständen ein Mehrfaches des Speisedruckes betragen und zu Beschädigungen am Hydrauliksystem oder evtl. auch am Arbeitswerkzeug führen.

Schliesslich haben Versuche gezeigt, dass es insbesondere bei Baggerschaufeln schwierig ist, ohne übermässigen technischen Aufwand eine longitudinale Bewegung auf jeden einzelnen Zahn auszuüben. Ein Problem stellen auch die Vibrationskräfte dar, welche sich über den Löffelstiel auf den ganzen Bagger übertragen können.

Es ist daher eine Aufgabe der Erfindung, ein Verfahren und eine Vorrichtung der eingangs genannten Art zu schaffen, bei denen die bekannten Nachteile vermieden werden und bei denen mit möglichst geringem Aufwand ein vibrierend arbeitendes Werkzeug geschaffen werden kann. Eine weitere Aufgabe der Erfindung besteht darin, eine impulshydraulische Vorrichtung auf optimale Weise bei einem Erdbewegungsgerät, wie z.B. bei einem Bagger, einzusetzen. Diese Aufgabe wird in verfahrensmässiger Hinsicht mit einem Verfahren gelöst, welches die Merkmale im Kennzeichen von Patentanspruch 1 aufweist.

Die Rückstellung des Kolbens durch die Reaktionskräfte am Werkzeug ermöglicht eine besonders einfache Bauweise des Zylinders. Beim Vorschieben des Werkzeuges sind die Reaktionskräfte von ständig sich ändernden äusseren Bedingungen abhängig. So kann z. B. im Augenblick des Überwindens des Widerstandes beim schollenartigen Brechen von Gestein die Reisskraft praktisch auf Null zusammenbrechen. Mit dem erfindungsgemässen Verfahren können bei einem derartigen Zustand keine schädlichen Druckspitzen auftreten. Der Arbeitskolben fährt sofort auf seinen maximalen Kolbenhub und oszilliert nur noch geringfügig im Bereich der Entlastungsöffnung. Die Reisskraft der Baggerschaufel wird in jedem Fall optimal ausgenutzt und zwar unabhängig davon, ob die Baggerschaufel durch hydraulische Bewegung des Baggerarms oder durch Vorwärtsfahren des Baggers bewegt wird.

In vorrichtungsmässiger Hinsicht werden die gestellten Aufgaben mit einer Vorrichtung gelöst, welche die Merkmale im Kennzeichen von Patentanspruch 2 aufweisen. Über die Vorlaufleitung und die Rücklaufleitung erfolgt die Zirkulation des Druckmittels im Arbeitsraum des Zylinders. Da zur Rückstellung des Kolbens Reaktionskräfte am Arbeitswerkzeug eingesetzt werden, ist die Rückstellkraft nicht in jedem Fall kontrollierbar. Der maximale Arbeitshub des Kolbens muss daher so begrenzt werden, dass keine schädlichen Druckspitzen oder Schläge auf den Kolben einwirken können. Dies wird durch die Entlastungsöffnung am Zylinder auf besonders einfache Weise erreicht. Sobald diese Öffnung beim Erreichen des maximalen Kolbenhubes freigelegt wird, kann Druckmittel unter Umgehung des Steuergerätes aus dem Zylinder abfliessen, so dass auf den Kolben kein Schub mehr ausgeübt wird.

Da die durch das Arbeitswerkzeug verursachten Rückstellkräfte relativ gross sein können, ist es erforderlich, die Rückstellbewegung des Kolbens zu dämpfen, um die eingangs erwähnten Druckspitzen im System zu vermeiden. Dies erfolgt konstruktiv auf einfachste Weise dadurch, dass die Vorlaufleitung und die Rücklaufleitung zwischen Steuergerät und Zylinder unabhängig von der Kolbenstellung über den Zylinder kommunizierend miteinander verbunden sind. Durch diese kommunizierende Verbindung der beiden Leitungen kann das Druckmittelvolumen in den Leitungen als hydraulischer Dämpfer eingesetzt werden, sobald das Steuergerät die Rücklaufleitung sperrt. Das Druckmittel wird durch die Rückstellkraft komprimiert, so dass eine schlagartig einsetzende Druckspitze im System vermieden wird. Gleichzeitig dient das komprimierte Druckmittel als Kolbenbeschleuniger für die Umkehr der Kolbenbewegung, sobald das Steuergerät die Vorlaufleitung freigibt.

Die Leistungen der Vorrichtung können weiter optimiert werden, wenn die Rücklaufleitung zum Aufbau eines Druckes im Zylinder gedrosselt ist. Auf diese Weise wird im Arbeitsraum des Zylinders unabhängig der sich ständig ändernden äusseren Bedingungen wie z.B. Druckmittelmenge, Druckmitteltemperatur, Rückstellkraft usw. ein Speisedruck aufgebaut, der eine Vorschubbewegung des Kolbens verursacht.

Eine weitere Schonung des Kolbens bei zusätzlicher Begünstigung der Vibrationsbewegung kann dadurch erreicht werden, dass der Kolben in beiden Endstellungen an eine mechanische Dämpfungsvorrichtung anschlagbar ist. Bei grossen Rückstellkräften am Kolben wird dieser somit mechanisch und hydraulisch gedämpft. Gleichzeitig unterstützt auch die mechanische Dämpfungsvorrichtung die Beschleunigung des Kolbens entgegen der Rückstellkraft. Andererseits erfolgt auch eine Dämpfung des Kolbens in umgekehrter Richtung, wenn beispielsweise die Rückstellkraft durch Freiwerden des Arbeitswerkzeuges schlagartig aussetzt und der Kolben ausschliesslich dem hydraulischen Druck ausgesetzt ist.

Wenn die Entlastungsöffnung im Zylinder nur gegen den Widerstand der Dämpfungsvorrichtung freilegbar ist, wird auf besonders einfache Weise erreicht, dass der Kolben auch beim Erreichen seines maximalen Kolbenhubes vibriert. Sobald der Kolben die Entlastungsöffnung freigibt, erfolgt nämlich auch bei geschlossener Rücklaufleitung ein Druckabbau im Zylinder, so dass selbst bei fehlender Rückstellkraft der Kolben durch die Dämpfungsvorrichtung wieder zurückgestellt wird, so dass die Entlastungsöffnung wieder verschlossen wird. Sobald das Steuergerät die Vorlaufleitung freigibt, wird die Dämpfungsvorrichtung wiederum zusammengepresst bzw. die Entlastungsöffnung freigelegt, so dass sich der Vorgang wiederholt.

Eine besonders vorteilhafte Konstruktion der Dämpfungsvorrichtung kann erzielt werden, wenn diese aus zwei lose auf einem Kolbenabschnitt mit reduziertem Durchmesser gelagerten Scheiben besteht, zwischen denen ein Federelement angeordnet ist, wobei die axiale Bewegung jeder Scheibe durch einen auf der dem Federelement abgewandten Seite im Zylinder angeordneten Anschlag begrenzt ist. Die Dämpfung erfolgt auf diese Weise in beiden Richtungen durch das gleiche Federelement. Ausserdem ist der Dämpfungsweg in beiden Richtungen gleich gross. Der Dämpfungsweg zwischen den beiden Scheiben kann dabei durch wenigstens einen Distanzhalter begrenzt werden.

Eine vorteilhafte Verwendung einer oben beschriebenen Vorrichtung für einen Baggerlöffel mit vibrierenden Zähnen ist erfindungsgemäss dadurch gekennzeichnet, dass der Hydraulikzylinder unmittelbar an das Steuergerät angeflanscht ist und dass die aus Hydraulikzylinder und Steuergerät bestehende Einheit in einem Doppelboden unterhalb des Löffels angeordnet ist. Durch den unmittelbaren Zusammenbau von Steuergerät und Hydraulikzylinder fallen unnötige Rohrleitungen weg und die Druckimpulse können praktisch ohne Druckverluste auf den Kolben im Zylinder übertragen werden. Es entsteht ausserdem eine kurze gedrungene Bauform, die sich leicht im Doppelboden des Löffels unterbringen lässt. Durch die Unterbringung der Hydraulikeinheit unmittelbar am Arbeitswerkzeug fallen auch komplizierte und störanfällige mechanische Kraftübertragungselemente wie z.B. Gestänge usw. weg. Der Baggerlöffel selbst enthält durch diese Anordnung eine grössere Masse, was sich im Arbeitseinsatz ebenfalls nur positiv auswirkt.

Der Baggerlöffel arbeitet besonders vorteilhaft, wenn er mit einem etwa U-förmigen Maul versehen ist, dessen Schenkel an ihren freien Enden im oberen Bereich des Löffels angelenkt sind, wenn das Verbindungsstück zwischen den Schenkeln auf der Vorderseite die Löffelschneide bildet und die Zähne trägt und wenn das Verbindungsstück seinerseits mit dem Kolben gelenkig verbunden ist. Da die zu bewegenden Zähne alle gemeinsam am U-förmigen Maul befestigt sind, wird eine komplizierte Einzelführung der Zähne vermieden. Durch die Anlenkung der Schenkel im oberen Bereich des Löffels führen die Zähne keine geradlinige Bewegung aus, sondern bewegen sich auf einem Kreisbahnabschnitt. Dies wirkt sich jedoch im Arbeitseinsatz nur positiv aus, da dadurch das ausgebrochene Erdreich gegen die Löffelschale bewegt wird.

Störende Querkräfte auf den Kolben können ausgeschaltet werden, wenn das Verbindungsstück mit dem Kolben über ein Gelenkstück mit zwei Kugelgelenken verbunden ist, deren eine Lagerschale am Kolben und deren andere Lagerschale am Verbindungsstück befestigt ist.

Eine besonders einfache Bauweise ergibt sich, wenn mehrere Einheiten bestehend aus Hydraulikzylinder und Steuergerät in einer Reihe unter dem Löffelboden angeordnet sind und wenn die Steuergeräte mit einer gemeinsamen Steuerwelle aktivierbar sind. Über die gemeinsame Steuerwelle führen sämtliche Steuergeräte exakt die gleiche Steuerbewegung durch, so dass die Zylinder immer gleichzeitig mit gleichförmiger Frequenz vibrieren.

Ein Ausführungsbeispiel der Erfindung ist in den Zeichnungen dargestellt und wird nachstehend genauer beschrieben. Es zeigen:
Fig. 1 eine schematische Darstellung des hydraulischen Systems bestehend aus Steuergerät und Zylinder,
Fig. 2 einen Querschnitt durch ein Steuergerät mit angeflanschtem Zylinder mit dem Kolben in rückgestellter Position,
Fig. 3 den Querschnitt gemäss Fig. 2 mit dem Kolben beim Erreichen des maximalen Kolbenhubes,
Fig. 4 die Verwendung einer erfindungsgemässen Vorrichtung in einer Baggerschaufel, und
Fig. 5 ein abgewandeltes Ausführungsbeispiel eines Steuergerätes.

Wie in Fig. 1 dargestellt bewegt sich ein Arbeitskolben 15 in einem Hydraulikzylinder 1. Der Hydraulikzylinder ist über eine Vorlaufleitung 9 sowie über eine Rücklaufleitung 10 mit einem Steuergerät 2 verbunden. Die Speisung des Zylinders mit Druckmittel erfolgt mit Hilfe der Pumpe 4 aus einem Druckmitteltank 3 über die Saugleitung 5 und Druckleitung 7, deren Fortsetzung nach dem Steuergerät 2 die Vorlaufleitung 9 ist. An die Druckleitung 7 ist über eine weitere Druckleitung 8 ein Druckausgleichsspeicher 5 angeschlossen.

Im nachstehend noch genauer beschriebenen Steuergerät 2 erfolgt die Umwandlung des hydrostatischen in einen pulsierenden Druckmittelstrom. Das Steuergerät verschliesst bzw. öffnet alternierend die Vorlaufleitung 9 und die Rücklaufleitung 10. Beim Öffnen der Vorlaufleitung 9 wirkt somit eine hydraulische Stosskraft P_{H} auf die Stirnfläche 14 des Arbeitskolbens 15. Bei der Freigabe der Verbindung von P nach A im Steuergerät 2 ist die Verbindung von B nach T gesperrt. Die Stosskraft PH bewirkt somit eine Verschiebung des Kolbens 15 entgegen der Rückstellkraft R, welche eine Reaktionskraft am Arbeitswerkzeug ist. Sobald das Steuergerät die Vorlaufleitung versperrt, d.h. die Verbindung von P nach A unterbricht und unmittelbar anschliessend die Verbindung im Steuergerät von B nach T öffnet, beginnt die Rückstellkraft R, falls vorhanden, den Kolben 15 wieder zurückzustellen. Infolge der Rückstellkraft R fliesst das Druckmittel über die Rücklaufleitung 10 und das Steuergerät 2 durch die Tankleitung 12 zurück in den Druckmitteltank 3. Durch diese Anordnung der Druckmittelleitungen erfolgt ersichtlicherweise ein kontinuierlicher Austausch des Druckmittels mit jedem Druckimpuls.

Ersichtlicherweise ist die Bewegung, welche der Kolben 15 im Zylinder 1 ausführt, abhängig von der Rückstellkraft R. Wenn keine Rückstellkraft R vorhanden ist, wird der Kolben 15 durch die hydraulischen Stosskräfte P_{H} über den gesamten Kolbenhub S bewegt. In dieser Stellung schlägt der Kolben 15 zuerst an einer mechanischen Dämpfungsvorrichtung 18 an. Wird der Kolben 15 entgegen der Kraft der Dämpfungsvorrichtung 18 um den Weg X' weiterbewegt, so gibt der Kolben 15 eine Entlastungsöffnung 17 frei, welche als Ringnut im Zylinder 1 angeordnet ist. Über diese Entlastungsöffnung kann Druckmittel durch die Entlastungsleitung 11 unter Umgehung des Steuergerätes 2 direkt in die Tankleitung 12 zurückfliessen. Dadurch erfolgt unabhängig von der Steuerstellung des Steuergerätes 2 ein Druckabbau im Zylinder 1, so dass der Kolben15 auch ohne Rückstellkraft R durch die Kraft der Dämpfungsvorrichtung 18 wieder zurückbewegt wird. Dabei wird die Entlastungsöffnung 17 wieder verschlossen, so dass erneut eine hydraulische Stosskraft P_{H} auf den Kolben einwirken kann, sobald das Steuergerät 2 die Vorlaufleitung 9 freigibt. Ersichtlicherweise wird damit auch dann eine vibrierende Bewegung des Kolbens erzielt, wenn überhaupt keine Rückstellkraft vorhanden ist, oder wenn diese permanent kleiner ist als die hydraulische Stosskraft P_{H}. Gleichzeitig wird durch diese Anordnung der maximale Kolbenweg durch hydraulische Massnahmen begrenzt, wobei durch die Dämpfungsvorrichtung 18 schlagartige Belastungen vermieden werden.

Eine Drossel 24 in der Rücklaufleitung zwischen Zylinder 1 und Druckmitteltank 3 bewirkt einen Druckaufbau im Zylinder 1 auch bei geöffneter Verbindung von B nach T im Steuergerät 2, so dass ein schlagartiges Rückstellen des Kolbens 15 bei hohen Rückstellkräften R vermieden wird.

Anhand der Fig. 2 und 3 werden nachstehend Einzelheiten des Steuergerätes 2 und des Hydraulikzylinders 1 erläutert. Fig. 2 zeigt dabei den Druckmittelfluss im System bei Beginn eines Arbeitsvorganges, d.h. bei zurückgestelltem Kolben 15. Das Steuergerät 2 ist unmittelbar an eine Stirnseite des Hydraulikzylinders 1 angeflanscht. Beim dargestellten Ausführungsbeispiel arbeitet das Steuergerät 2 nach dem an sich bekannten Drehschieberprinzip.

Dabei dreht sich, angetrieben von einer nicht näher dargestellten Antriebsvorrichtung, ein Rotor 29 mit einer bestimmten Drehzahl, welche die Frequenz der hydraulischen Impulse bestimmt. Im Rotor 29 sind Vorlauftaschen 28 und Rücklauftaschen 26 angeordnet, welche je nach ihren Stellungen Einlassbohrungen 27 und Auslassbohrungen 25 im Gehäuse des Steuergerätes 2 freigeben bzw. verschliessen. In Fig. 2 geben die Vorlauftaschen 28 die Einlassbohrungen 27 frei, während der Rotor 29 die Auslassbohrungen 25 verschliesst, da die Rücklauftaschen 26 in dieser Stellung etwa quer zur Achse der Auslassbohrungen 25 liegen. Dadurch erfolgt die Freigabe der Verbindung P nach A, so dass die Stirnfläche 14 des Kolbens 15 mit Druckmittel beaufschlagt wird. Selbstverständlich könnte anstelle des Drehschieberprinzips auch ein anderes Steuergerät eingesetzt werden. Beispielsweise könnte das Steuergerät einen Steuerschieber aufweisen, welcher nicht rotiert, sondern eine ausschliesslich axiale Bewegung ausführt.

Der Kolben selbst besteht aus einem eigentlichen Arbeitskolben 15 und aus einem Führungskolben 23. Zwischen dem Arbeitskolben 15 und dem Führungskolben 23 ist ein Abschnitt 30 mit reduziertem Kolbendurchmesser angeordnet. Auf diesem Abschnitt 30 sind zwei Scheiben 21 axial verschiebbar gelagert. Zwischen den beiden Scheiben 21 ist ein Federelement 20 angeordnet, welches die beiden Scheiben 21 auseinanderpresst. Jede Scheibe 21 hat auf der dem Federelement 20 abgewandten Seite einen Anschlag im Zylinder 1, gegen den sie durch das Federelement 20 gepresst werden. Die Scheiben 21 und das Federelement 20 bilden so auf einfachste Weise eine mechanische Dämpfungsvorrichtung 18, an welche entweder die Arbeitskolbenringfläche 19 oder die Führungskolbenringfläche 22 anschlagbar ist. Zur Schonung des Federelementes 20 und zur Begrenzung des Dämpfungsweges X sind Abstandselemente vorgesehen. Vorzugsweise bestehen diese Abstandselemente aus einer an jeder Scheibe angeordneten Ringwand, so dass jede Scheibe die Konfiguration einer Topfscheibe erhält. Selbstverständlich sind jedoch auch andere Abstandselemente denkbar.

Der Hydraulikzylinder 1 ist an seiner dem Steuergerät 2 zugewandten Seite mit einer Ringnut 16 versehen. Diese Ringnut 16 ist über die Rücklaufleitung 10 mit den Auslassbohrungen 25 im Steuergerät verbunden. Die Ringnut 16 ist derart angeordnet, dass auch bei ganz zurückgestelltem Kolben 15 zwischen der Vorlaufleitung 9 und der Rücklaufleitung 10 eine kommunizierende Verbindung besteht. Auf die Ringnut 16 kann auch verzichtet werden, wenn sie aus Gründen der Vergrösserung der Dämpfungskammer 13 nicht notwendig ist. Die Auslassbohrungen 25 weisen gegenüber den Einlassbohrungen 27 einen reduzierten Durchmesser auf, so dass sie im Druckmittelstrom als Drossel wirken.

Eine weitere Ringnut im Zylinder 1 ist mit einer Entlastungsöffnung 17 verbunden, welche jedoch nur dann freigegeben wird, wenn die Stirnfläche 14 dengesamten Kolbenhub S zurückgelegt hat und wenn der Kolben 15 dann noch zusätzlich gegen die Kraft der Dämpfungsvorrichtung 18 bewegt wird. Die Entlastungsöffnung 17 führt Druckmittel über die Entlastungsleitung 11 unabhängig von der Steuerposition des Steuergerätes 2 direkt zurück in den Druckmitteltank.

Sobald der Rotor 29 die Verbindung P nach A freigibt, wird der Kolben 15 mit Druckmittel beaufschlagt. Ist die hydraulische Stosskraft P_{H} grösser als die Rückstellkraft R, erfolgt eine Bewegung des Kolbens 15 entgegen der Rückstellkraft R. Diese Bewegung wird so lange fortgesetzt, bis der Rotor die Verbindung von P nach A wieder verschliesst. Nun erfolgt eine Rückstellung des Kolbens 15 durch die Rückstellkraft R, indem der Rotor 29 die Verbindung von B nach T freigibt, so dass das Druckmittel über die Rücklaufleitung 10 zurück in den Druckmitteltank fliessen kann. Auf diese Weise wird am Kolben 15 eine vibrierende Bewegung erzeugt, deren Frequenz von der Drehzahl des Rotors 29 abhängig ist.

Beim Schliessen des Druckmittelrücklaufs, d.h. beim Unterbrechen der Verbindung von B nach T wird der durch die Rückstellkraft R zurückbewegte Kolben 15 durch das Druckmittel abgebremst, da kein Druckmittel mehr über die Rücklaufleitung 10 abfliessen kann. Diese Verzögerung wird durch Komprimierung des Druckmittels hydraulisch gedämpft. Durch die kommunizierende Verbindung zwischen Vorlaufleitung und Rücklaufleitung ist das komprimierbare Druckmittelvolumen relativ gross. Das Druckmittelvolumen kann durch eine Dämpfungskammer 13 weiter vergrössert werden. Das komprimierte Druckmittel dient gleichzeitig als Kolbenbeschleuniger für die Umkehr der Kolbenbewegung infolge der Depressibilität des Druckmittels. Das anschliessend durch die Einlassbohrungen 27 einströmende Druckmittel kann somit optimal in Arbeit umgesetzt werden.

Für eine weitere Dämpfung der Rückstellkraft R sorgt auch die mechanische Dämpfungsvorrichtung 18, welche noch um den Dämpfungsweg X zusammengepresst werden kann, bevor der Kolben ganz anschlägt. Auch in diesem Fall bewirkt das Entspannen der Dämpfungsvorrichtung 18 eine Unterstützung der Umkehr der Kolbenbewegung gegen die Rückstellkraft R.

Im Falle überwiegender hydraulischer Stosskraft P_{H} beim Fehlen kompensierender Rückstellkräfte R legt der Kolben 15 den gesamten Kolbenhub S zurück bis zum Anschlagen der Arbeitskolbenringfläche 19 an die dem Arbeitskolben zugewandte Scheibe 21 der Dämpfungsvorrichtung 18. Diese Position des Arbeitskolbens 15 ist in Fig. 3 dargestellt. Die Stirnfläche 14 des Kolbens 15 ist relativ zur Entlastungsöffnung 17 derart angeordnet, dass bei an die Dämpfungsvorrichtung angeschlagenem Arbeitskolben 15 die Entlastungsöffnung 17 gerade noch verschlossen bleibt. Sobald infolge der hydraulischen Stosskraft P_{H} die Stirnfläche 14 des Kolbens um den Weg X' gegen die Federkraft der Dämpfungsvorrichtung weiterbewegt wird, kann eine Teilmenge des Druckmittels direkt über die Entlastungsöffnung 17 und die Entlastungsleitung 11 unter Umgehung des Steuergerätes 2, bzw. unabhängig von der Steuerposition des Rotors 29, zum Druckmitteltank 3 zurückströmen. Dadurch wird der Kolben 15 in seiner Hubbewegung begrenzt. Da beim ungehinderten Abfliessen von Druckmittel über die Entlastungsöffnung 17 die Dämpfungsvorrichtung 18 den Kolben wieder zurückpresst, bewegt sich der Kolben 15 auch ohne Rückstellkraft R in seiner Endstellung vibrierend.

Eine besonders vorteilhafte Verwendung der beschriebenen Impulshydraulik bei einem Baggerlöffel ist in Fig. 4 dargestellt. An einem Löffelstiel 31 ist ein Baggerlöffel 32 an einem Stielgelenk 42 befestigt. Vor dem Löffel 32 ist ein etwa U-förmig ausgebildetes Maul 33 angeordnet, welches zwei seitliche Schenkel 34 aufweist. Diese Schenkel 34 sind an ihrem oberen freien Ende mit Maulgelenken 35 im oberen Bereich des Löffels gelenkig befestigt. An ihrer Unterseite sind die beiden Schenkel 34 mit einem Verbindungsstück 36 miteinander verbunden, welches einerseits die Löffelschneide 37 bildet und welches anderseits die Zähne 38 trägt.

Der Löffel 32 hat einen Doppelboden bestehend aus einem oberen Blech 39 und aus einem unteren Blech 40. In diesem Doppelboden sind Steuergerät 2 und Hydraulikzylinder 1 untergebracht, welche jeweils eine Einheit bilden. Je nach Breite des Baggerlöffels können mehrere derartige Einheiten in einer Reihe hintereinander angeordnet sein. Die Kraftübertragung vom Kolben 15 auf das Verbindungsstück 36 des Mauls 33 erfolgt über ein Gelenkstück 41. Dieses Gelenkstück weist zwei Kugelgelenke 47 auf, wobei eine Lagerschale 48 am Kolben 15 und eine zweite Lagerschale 48' am Verbindungsstück 36 angeordnet ist. Durch diese gelenkige Verbindung erfolgt auch dann eine einwandfreie Übertragung der Vibrationskräfte vom Kolben 15 auf das Maul 33, wenn sich letzteres unter Reisskräften und Eindringwiderstand verkantet oder verschiebt. Es müssen daher keine besonderen Massnahmen getroffen werden, um den Kolben 15 zu stabilisieren.

Ersichtlicherweise führen die Zähne 38 am Maul 33 keine exakt geradlinige Bewegung aus. Vielmehr bewegen sich die Zähne 38 um die Achse des Maulgelenks 35. Ein oberes Abdeckblech 49 und ein unteres Abdeckblech 59 am Verbindungsstück 36 gewährleisten einen einwandfreien Übergang des von der Schneide 37 abgehobenen Materials in das Innere des Löffels 32. Die Einheit bestehend aus Steuergerät und Hydraulikzylinder 1 stützt sich nach hinten an einem Widerlager 51 ab.

Der Löffel ist nicht nur am Stielgelenk 42 mit dem Löffelstiel 31 verbunden, sondern auch am Löffelgelenk 43 mit dem Hebelarm 44 und dem Kniehebel 45. Am Kniehebel 45 greift ein Löffelzylinder 46 an, mittels dem die Kraft zum Verschwenken des Löffels um das Stielgelenk 42 aufgebracht wird. Das Löffelgelenk 43 ist in einem Metall-Gummi-Element gelagert, da hier Reaktionskräfte ausgehend von der Vibration des Mauls angreifen. Hier über dieses Löffelgelenk 43 werden einerseits vom Löffelzylinder 46 ausgeübte Kräfte und Reaktionskräfte gleichzeitig übertragen. Als besonders vorteilhaft hat es sich herausgestellt, wenn der Hebelarm 44 in der Grundstellung des Löffels 32 im wesentlichen parallel zum Löffelstiel 31 verläuft.

Fig. 5 zeigt ein abgewandeltes Ausführungsbeispiel eines Steuergerätes, bei welchem insbesondere der Zylinder 1 und der Kolben 15 eine andere Ausbildung aufweisen. Der Kolben ist mit einer zentralen Bohrung 53 versehen, welche von der Stirnfläche 14 aus bis auf die Höhe einer Kolbenringnut 55 führt. Kolbenringnut und zentrale Bohrung sind über quer zueinander verlaufende Verbindungsbohrungen 54 miteinander verbunden. Auf diese Weise herrscht in der Kolbenringnut 55 der gleiche Druck wie vor der Stirnfläche 14. Eine Druckentlastung und damit eine Begrenzung des maximalen Kolbenhubes erfolgt, sobald die Kolbenringnut 55 die Entlastungsöffnung 17 erreicht. Der Rückfluss des Druckmediums erfolgt dann ebenfalls über die Entlastungsleitung 11. Diese Lösung erlaubt ein Zurückversetzen der Entlastungsöffnung 17, was bezüglich der Baulänge des Kolbens vorteilhaft sein kann.

Beim dargestellten Ausführungsbeispiel verschliesst der zurückgestellte Kolben die Rücklaufleitung 10 bzw. die Ringnut 16. Um auch in diesem Fall eine gewisse Dämpfung zu erreichen, ist die Vorderseite des Kolbens mit einer konischen Anschrägung 56 versehen, welche ein schlagartiges Verschliessen der Rücklaufleitung verhindert. Selbstverständlich kann auch diese Ausführung mit einer Dämpfungsvorrichtung versehen werden.

## Patentansprüche

1. Verfahren zum vibrierenden Betrieb eines Werkzeuges wie Baggerlöffel (32) und dergleichen, welches mittels einer Basismaschine in wenigstens eine Richtung verschiebbar ist, wobei sich das Werkzeug gegen einen hydraulischen Arbeitskolben(15) abstützt oder kraftschlüssig mit dem Arbeitskolben (15) verbunden ist, der in einem Zylinder (1) hin und her verschiebbar ist, wobei ein Steuergerät (2) Druckmittel in den Zylinder (1) hinein bzw. aus dem Zylinder herauslässt, dadurch gekennzeichnet, dass der Arbeitskolben (15) nur einseitig mit Druckmittel beaufschlagt wird (P_{H}), so dass er sich in Vorschubrichtung des Werkzeuges bewegt, und dass die Rückstellung des Kolbens (15) durch Reaktionskräfte (R) beim Vorschieben des Werkzeuges mittels der Basismaschine erfolgt, wobei beim Fehlen von Reaktionskräften bzw. beim Erreichen des maximalen Arbeitshubes (S + X') des Arbeitskolbens (15) Druckmittel aus dem Zylinder unter Umgehung des Steuergerätes (2) abgeführt wird.

2. Vorrichtung zum Erzeugen einer vibrierenden Bewegung an einem in einem Zylinder (1) verschiebbaren Arbeitskolben (15) mit einem impulsgebenden Steuergerät (2), welches über eine Vorlaufleitung (9) Druckmittel in den Zylinder (1) hinein und über eine Rücklaufleitung (10) aus dem Zylinder (1) herauslässt, wobei diese Leitungen (9, 10) mit dem Steuergerät (2) alternierend zu öffnen bzw. verschliessbar sind, dadurch gekennzeichnet, dass der Kolben (15) ohne Rückstellvorrichtung nur einseitig mit dem Druckmittel beaufschlagbar ist, und dass am Zylinder (1) eine beim Erreichen des maximalen Kolbenhubes (S + X') freigelegte Entlastungsöffnung (17) angeordnet ist, über welche unabhängig von der Steuerstellung des Steuergerätes Druckmittel aus dem Zylinder (1) ableitbar ist.

3. Vorrichtung nach Anspruch 2, dadurch gekennzeichnet, dass die Vorlaufleitung (9) und die Rücklaufleitung (10) zwischen Steuergerät (2) und Zylinder (1) unabhängig von der Kolbenstellung über den Zylinder (1) kommunizierend miteinander verbunden sind.

4. Vorrichtung nach Anspruch 3, dadurch gekennzeichnet, dass die Rücklaufleitung (10) zum Aufbau eines Druckes im Zylinder (1) gedrosselt ist.

5. Vorrichtung nach Anspruch 4, dadurch gekennzeichnet, dass der Kolben (15) in beiden Endstellungen an eine mechanische Dämpfungsvorrichtung (18) anschlagbar ist.

6. Vorrichtung nach Anspruch 5, dadurch gekennzeichnet, dass die Entlastungsöffnung (17) im Zylinder (1) nur gegen den Widerstand der Dämpfungsvorrichtung (18) freilegbar ist.

7. Vorrichtung nach Anspruch 6, dadurch gekennzeichnet, dass die Dämpfungsvorrichtung (18) aus zwei lose auf einem Kolbenabschnitt (30) mit reduziertem Durchmesser gelagerten Scheiben (21) besteht, zwischen denen ein Federelement (20) angeordnet ist, wobei die axiale Bewegung jeder Scheibe durch einen auf der dem Federelement abgewandten Seite im Zylinder angeordneten Anschlag begrenzt ist.

8. Vorrichtung nach Anspruch 7, dadurch gekennzeichnet, dass der Dämpfungsweg (X) zwischen den beiden Scheiben (21) zum Schutz des Federelements (20) durch wenigstens einen Distanzhalter begrenzt ist.

9. Vorrichtung insbesondere nach einem der Ansprüche 2 bis 8 für einen Baggerlöffel (32) mit vibrierenden Zähnen (38), dadurch gekennzeichnet, dass der Hydraulikzylinder (1) unmittelbar an das Steuergerät (2) angeflanscht ist, und dass die aus Hydraulikzylinder (1) und Steuergerät (2) bestehende Einheit in einem Doppelboden (39) unterhalb des Löffels (32) angeordnet ist.

10. Vorrichtung nach Anspruch 9, dadurch gekennzeichnet, dass der Löffel (32) mit einem etwa U-förmigen Maul (33) versehen ist, dessen Schenkel (34) an ihren freien Enden im oberen Bereich des Löffels angelenkt sind, dass das Verbindungsstück (36) zwischen den Schenkeln (34) auf der Vorderseite die Löffelschneide (37) bildet und die Zähne (38) trägt, und dass das Verbindungsstück (36) seinerseits mit dem Kolben (15) gelenkig verbunden ist.

11. Vorrichtung nach Anspruch 10, dadurch gekennzeichnet, dass das Verbindungsstück (36) mit dem Kolben (15) über ein Gelenkstück (41) mit zwei Kugelgelenken (47) verbunden ist, deren eine Lagerschale (48) am Kolben und deren andere Lagerschale (48') am Verbindungsstück befestigt ist.

12. Vorrichtung nach Anspruch 11, dadurch gekennzeichnet, dass mehrere Einheiten bestehend aus Hydraulikzylinder (1) und Steuergerät (2) in einer Reihe unter dem Löffelboden angeordnet sind und dass die Hydraulikzylinder (1) über eine gemeinsame Steuerwelle (52) in den Steuergeräten (2) synchron oder asynchron aktivierbar sind.

13. Vorrichtung nach einem der Ansprüche 2 bis 12, dadurch gekennzeichnet, dass das Steuergerät (2) separate Durchflussöffnungen für den Anschluss der Vorlaufleitung (9) an eine Druckmittelquelle (4) bzw. für den Anschluss der Rücklaufleitung (10) an einen Druckmitteltank (3) aufweist.

14. Vorrichtung nach Anspruch 13, dadurch gekennzeichnet, dass das Steuergerät ein Drehschieber ist, und dass die separaten Durchlassöffnungen Vorlauftaschen (28) und Rücklauftaschen (26) sind, welche axial versetzt zueinander am Rotor (29) angeordnet sind.

## Claims

1. A process for the vibratory operation of a tool such as an excavator shovel (32) and the like which can be advanced in at least one direction by means of a base machine, wherein the tool is supported against a hydraulic operating piston (15) or is force- lockingly connected to the operating piston (15) which is reciprocable in a cylinder (1). wherein a control device (2) allows pressure fluid into and out of the cylinder (1), characterised in that the operating piston (15) is acted upon by pressure fluid only on one side (P_{H}) so that it moves in the direction of advance of the tool, and that the return movement of the piston (15) is effected by reaction forces (R) when the tool is advanced by means of the base machine, wherein in the absence of reaction forces or upon the attainment of the maximum operating stroke (S + X') of the operating piston (15), pressure fluid is removed from the cylinder, with the control device (2) being by-passed.

2. Apparatus for producing a vibratory movement at an operating piston (15) displaceable in a cylinder (1), with a pulse-generating control device (2) which allows pressure fluid into the cylinder (1) by way of a feed line (9) and allows pressure fluid out of the cylinder (1) by way of a return line (10), wherein said lines (9, 10) are alternately to be opened and closable with the control device (2), characterised in that the piston (15) can be acted upon with the pressure fluid only on one side, without a return means, and that arranged at the cylinder (1) is a relief opening (17) which is opened when the maximum piston stroke (S + X') is reached and by way of which pressure fluid can be drained from the cylinder (1) irrespective of the control position of the control device.

3. Apparatus according to claim 2, characterised in that the feed line (9) and the return line (10) between the control device (2) and the cylinder (1) are communicatingly interconnected by way of the cylinder (1) irrespective of the piston position.

4. Apparatus according to claim 3, characterised in that the return line (10) is throttled to build up a pressure in the cylinder (1).

5. Apparatus according to claim 4, characterised in that the piston (15) can abut against a mechanical damping means (18) in both limit positions.

6. Apparatus according to claim 5, characterised in that the relief opening (17) in the cylinder (1) can be opened only againstthe resistance of the damping means (18).

7. Apparatus according to claim 6, characterised in that the damping means (18) comprises two discs (21) which are loosely mounted on a piston portion (30) of reduced diameter and between which a spring element (20) is arranged, wherein the axial movement of each disc is limited by an abutment arranged in the cylinder on the side remote from the spring element.

8. Apparatus according to claim 7, characterised in that the damping travel (X) between the two discs (21) is limited by at least one spacer means, to protect the spring element (20).

9. Apparatus according to one of claims 2 to 8 for an excavator shovel (32) having vibrating teeth (38), characterised in that the hydraulic cylinder (1) is flanged directly on to the control device (2) and that the unit consisting of the hydraulic cylinder (1) and the control device (2) is arranged in a double bottom (39) beneath the shovel (32).

10. Apparatus according to claim 9, characterised in that the shovel (32) is provided with a substantially U-shaped mouth (33), the limbs (34) of which are pivoted at their free ends in the upper region of the shovel, that the connecting portion (36) between the limbs (34) on the front side forms the shovel cutting edge (37) and carries the teeth (38) and that the connection portion (36) is in turn pivotally connected to the piston (15).

11. Apparatus according to claim 10, characterised in that the connecting portion (36) is connected to the piston (15) by way of a pivot member (41) having two ball joints (47) of which one mounting socket (48) is fixed to the piston and the other mounting socket (48') is fixed to the connecting portion.

12. Apparatus according to claim 11, characterised in that a plurality of units consisting of a hydraulic cylinder (1) and a control device (2) are arranged in a row beneath the shovel bottom and that the hydraulic cylinders (1) can be activated synchronously or asynchronously by way of a common control shaft (52) in the control devices (2).

13. Apparatus according to one of claims 2 to 12, characterised in that the control device (2) has separate through-flow openings for the connection of the feed line (9) to a pressure fluid source (4)and for the connection of the return line (1 O)to a pressure fluid tank (3).

14. Apparatus according to claim 13, characterised in that the control device is a rotary spool valve and that the separate through-flow openings are feed pockets (28) and return pockets (26) which are arranged in axially displaced relationship with each other on the rotor (29).

## Revendications

1. Procédé pour animer d'un mouvement vibratoire un outil, tel qu'une pelle d'excavatrice (32) et analaogue, qui peut être avancé au moins dans une direction au moyen d'un engin de base, et selon lequel l'outil prend appui sur un piston moteur hydraulique (15) ou est réuni par une liaison de force au piston moteur (15), qui est déplaçable en va-et-vient dans un vérin (1), et selon lequel un appareil de commande (2) introduit un fluide sous pression dans le vérin (1) ou le fait sortir hors du vérin, caractérisé en ce que le piston moteur (15) est sollicité (P_{H}) seulement d'un côté par le fluide sous pression, de sorte qu'il se déplace dans la direction d'avance de l'outil, et que le rappel du piston (15) s'effectue sous l'action de forces de réaction (R) lors de l'avance de l'outil exécutée au moyen de l'engin de base, auquel cas lors de l'absence de forces de réaction ou bien lorsque la course maximale active (S + X') du piston moteur (15) est atteinte, le fluide sous pression est évacué hors du vérin tout en contournant l'appareil de commande (2).

2. Dispositif pour animer d'un mouvement vibratoire un piston moteur (15) déplaçable dans un vérin (1), et comportant un appareil de commande (2) générateur d'impulsions, qui fait pénétrer un fluide sous pression dans le vérin (1) par l'intermédiaire d'une conduite d'arrivée (9) et le fait sortir hors du vérin (1) par l'intermédiaire d'une conduite de retour (10), ces conduites (9, 10) pouvant être ouvertes ou fermées en alternance au moyen de l'appareil de commande (2), caractérisé en ce que le piston (15) peut être sollicité, sans dispositif de rappel, uniquement d'un côté par le fluide sous pression et en ce que, dans le vérin (1), se trouve ménagée une ouverture de décharge (17) qui est libérée lorsque la course maximale (S + X') du piston est atteinte, ouverture par laquelle le fluide sous pression peut être évacué du vérin (1), quelle que soit la position de commande de l'appareil de commande.

3. Dispositif selon la revendication 2, caractérisé en ce que la conduite d'arrivée (9) et la conduite de retour (10) sont reliées par l'intermédiaire du vérin (1 ) de manière à communiquer entre elles, entre l'appareil de commande (2) et le vérin (1), quelle que soit la position du piston.

4. Dispositif selon la revendication 3, caractérisé en ce que la conduite de retour (10) présente un étranglement permettant l'établissement d'une pression dans le vérin (1).

5. Dispositif selon la revendication 4, caractérisé en ce que le piston (15) peut venir en butée, dans ses deux positions extrêmes, contre un dispositif amortisseur mécanique (18).

6. Dispositif selon la revendication 5, caractérisé en ce que l'ouverture de décharge (17), ménagée dans le vérin (1), peut être libérée uniquement à l'encontre de la résistance du dispositif amortisseur (18).

7. Dispositif selon la revendication 6, caractérisé en ce que le dispositif amortisseur (18) est constitué par deux disques (21) montés libres sur une section de piston (30) de diamètre réduit et entre lesquels se trouve disposé un élément élastique (20), le déplacement axial de chaque disque étant limité par une butée installée dans le vérin sur le côté tourné à l'opposé de l'élément élastique.

8. Dispositif selon la revendication 7, caractérisé en ce que le trajet d'amortissement (X) entre les deux disques (21 ) est limité par au moins une entretoise de manière à protéger l'élément élastique (20).

9. Dispositif selon l'une des revendications 2 à 8, pour une pelle d'excavatrice (32) comportant des dents vibrantes (38), caractérisé en ce que le vérin hydraulique (1 ) est raccordé par brides directement à l'appareil de commande (2), et en ce que l'unité, constituée par le vérin hydraulique (1) et l'appareil de commande (2), est disposée dans un fond double (39) au-dessous de la pelle (32).

10. Dispositif selon la revendication 9, caractérisé en ce que la pelle (32) est munie d'une mâchoire ayant la forme générale d'un U (33), dont les branches (34) sont articulées, à leurs extrémités libres, dans la zone supérieure de la pelle, en ce que la pièce de liaison (36) forme sur le côté avant, entre les branches (34), le tranchant (37) de la pelle et porte les dents (38), et en ce que la pièce de liaison (36) est, pour sa part, reliée par articulation au piston (15).

11. Dispositif selon la revendication 10, caractérisé en ce que la pièce de liaison (36) est relié au piston (15) par l'intermédiaire d'une pièce d'articulation (41) comportant deux rotules sphériques (47), dont une coque de support (48) est fixée sur le piston et dont l'autre coque de support (48') est fixée sur la pièce de liaison.

12. Dispositif selon la revendication 11, caractérisé en ce que plusieurs unités constituées par un vérin hydraulique ( 1 ) et un appareil de commande (2) sont disposées en rangée sous le fond de la pelle et en ce que les vérins hydrauliques (1) peuvent être actionnés en synchronisme ou d'une manière asynchrone, par l'intermédiaire d'un arbre commun de commande (52) situé dans les appareils de commande (2).

13. Dispositif selon l'une des revendications 2 à 12, caractérisé en ce que l'appareil de commande (2) comporte des ouvertures de passage séparées pour le raccordement de la conduite d'arrivée (9) à une source (4) de fluide sous pression ou pour le raccordement de la conduite de retour (10) à un réservoir (3) de fluide sous pression.

14. Dispositif selon la revendication 13, caractérisé en ce que l'appareil de commande est un tiroir rotatif et en ce que les ouvertures séparées de passage sont des poches d'arrivée (28) ou des poches de retour (26), qui sont ménagées avec un décalage axial mutuel sur le rotor (29).
